# EUROPÄISCHE PATENTSCHRIFT

(11) **EP 3 155 347 B1**
(45) Veröffentlichungstag und Bekanntmachung des Hinweises auf die Patenterteilung: **15.08.2018**
(21) Anmeldenummer: 15731871.8
(22) Anmeldetag: 16.06.2015
(51) Int. Cl.: F41A 3/12, F41A 7/08

(54) **VERSCHLUSS- UND SICHERHEITSSYSTEM FÜR EINE WAFFE**
BREECH AND SAFETY SYSTEM FOR A WEAPON
SYSTÈME DE CULASSE ET DE SÉCURITÉ POUR UNE ARME

(30) Priorität: 16.06.2014 DE 102014108464; 06.08.2014 DE 102014111165
(43) Veröffentlichungstag der Anmeldung: 19.04.2017
(73) Patentinhaber: Rheinmetall Waffe Munition GmbH, 29345 Unterlüß (DE)
(72) Erfinder: BUHL, Rainer, 72175 Dornhan-Weiden (DE)
(74) Vertreter: Dietrich, Barbara
(86) Internationale Anmeldenummer: PCT/EP2015/063407
(87) Internationale Veröffentlichungsnummer: WO 2015/193275

(56) Entgegenhaltungen:
- DE-A1-102006 037 306
- US-A- 1 925 776
- US-A- 4 418 607

## Beschreibung

Die Erfindung beschäftigt sich mit einem Verschlusssystem einer insbesondere fremd angetriebenen Waffe sowie der Sicherheit der Waffe, wobei sichergestellt werden muss, dass ein Schuss erst dann ausgelöst wird, wenn der Verschluss mit dem Waffenrohr verriegelt ist. Dazu wird das Verschlusssystem mit einem Sicherheitssystem ergänzt.
Aus der DE 10 2009 056 735 A1 ist eine fremd angetriebene Waffe mit einer Munitionszuführung bekannt, bei der die Munition vor den Verschluss gelegt und diese vom Verschluss einem Waffenrohr linear zugeführt wird. In einer der Schaltzyklen wird der Verschluss mit dem Waffenrohr verriegelt und die Munition bzw. Patrone gezündet. Dabei ist sichergestellt, dass das Zünden bei voll verriegeltem Verschluss erfolgt.
Einen selektiven sowie zuschaltbaren Verschluss- und / oder Munitionsantrieb offenbaren die DE 10 2010 051 047 A1 sowie die DE 10 2010 027 636 A1. Auch hier wird eine Verschlusssicherheit vorausgesetzt. Der in DE 10 2006 037 306 A offenbarte Verschluss ist Ausgangslage für das Verschlusssystem nach Anspruch 1.

Der Erfindung stellt sich die Aufgabe, ein Verschlusssystem für eine fremd angetriebene, hinten verriegelnde Waffe aufzuzeigen sowie eine Sicherheit des Verschlusssystems zu garantieren.
Gelöst wird die Aufgabe durch die Merkmale des Patentanspruchs 1. Vorteilhafte Ausführungen sind in den Unteransprüchen aufgeführt.
Der Erfindung liegt die Idee zugrunde, das Verschlusssystem dadurch sicherer zu machen, dass zumindest eine Schlagbolzensicherheit in das Verschlusssystem eingebunden wird.

Der Transport des Verschlusssystems wird, wie beispielsweise in der DE 10 2009 056 735 A1 beschrieben, hierbei angenommen bzw. vorausgesetzt. Auf die darin beschriebene Arbeitsweise wird hiermit Bezug genommen. Das Verschlusssystem umfasst zumindest einen Verschlussträger zur Aufnahme und zum Transport eines Verschlusskopfes. Der Verschlussträger und der Verschlusskopf bilden den Verschluss.

An diesem Verschlussträger ist seitlich angebracht ein vorlaufender Stößel eingebunden, der gegen eine waffenfeste Verriegelungshülse anschlägt, während der Verschluss bzw. der Verschlusskopf sich dem Verriegelungsabschnitt des Waffenrohres nähert. Der Verschlussträger wird weiter in Richtung Waffenrohr bewegt. Durch den an die Verriegelungshülse anschlagenden Stößel, der nunmehr nicht mehr weiter bewegt werden kann, erfolgt das Spannen eines im Verschluss befindlichen Schlagbolzens. Der weiterlaufende Verschlussträger bewegt sich weiter, sodass der Verschlusskopf an / in die Verriegelungshülse an die Verriegelungswarzen der Waffenseite eingreifen und den Verschlusskopf verriegeln kann. Es erfolgt das Verriegeln des Verschlusses über einen Bolzen am Verschlusskopf, der entlang einer Verriegelungskurve im Verschlussträger geführt wird, wenn dieser noch geringfügig verschoben wird. Das Bewegen des Bolzens entlang der Verriegelungskurve bewirkt ein Drehen des Verschlusskopfes zum Verriegeln des Verschlusses.

In diesem zeitlichen Ablauf erfolgt auch das Spannen einer Vorstellfeder innerhalb des Stößels sowie einer Feder des Schlagbolzens durch den hinteren Teil des Stößels, der eine Schlagbolzen-Hauptfahne des Schlagbolzens unterstellt. Wenn der Verschlusskopf zum Verriegeln im Verschlussträger gedreht wird, verstellt sich die Schlagbolzen-Hauptfahne zum hinteren Teil des Stößels und wird dadurch freigegeben, sodass der Schlagbolzen freiliegt und ein Schuss ausgelöst werden kann. Für diese Freigabe weist das hintere Teil des Stößels eine Formgebung auf, die es der Schlagbolzenfahne ermöglicht, im regulärem Ablauf des Verriegelns des Verschlusses entlang einer so genannten Abzugskante nach vorne zu gleiten. Diese Formgebung bildet die Steuerkurve für die Schlagbolzen- Hauptfahne. Damit das hintere Teil des Stößels nach erfolgtem Schuss wieder hinter die Schlagbolzen-Hauptfahne greifen kann, kann das hintere Teil des Stößels abgesteuert werden, sodass die Schlagbolzenfahne wieder hinter das hintere Teil des Stößels eingreifen kann bei Entriegelung des Verschlusskopfes.

Nun kann in der Praxis nicht ausgeschlossen werden, dass es beispielsweise zum Brechen des Stößels in der Zuführposition, also beim Spannen des Schlagbolzens, kommen kann.

Um hier eine ausreichende Sicherheit zu schaffen, ist vorgesehen, eine Zwischenhülse zwischen dem Verschlusskopf und dem Verschlussträger einzubinden. Diese verhindert, dass der Schlagbolzen in dieser Situation, wenn die Schlagbolzen-Hauptfahne vom Stößel z.B. nicht mehr unterstellt ist, ausgelöst wird. Der Schlagbolzen kann bei Bruch maximal auf die Hülsenkante der Zwischenhülse aufschlagen. Er wird an dieser Zwischenhülse gehalten und kann nicht auf das Anzündhütchen der Patrone auftreffen bzw. in dieses eindringen.

Für eine optimale Sicherung ist des Weiteren vorgesehen, dass in dieser Zwischenhülse eine Steigung (Schräge) eingebunden ist. So kann beim Entriegeln und bevor der Verschlusskopf entriegelt ist, der Schlagbolzen über die Schlagbolzenfahne in eine Sicherheitsposition überführt werden.

Vorgeschlagen wird somit ein Verschlusssystem mit einem Verschlussträger sowie einem vom Verschlussträger getragenen Verschlusskopf und einem darin befindlichen Schlagbolzen. Der Schlagbolzen verfügt über eine Schlagbolzen-Hauptfeder, die über einen Stößel am / im Verschlussträger gespannt wird. In dieses Verschlusssystem wird ein Sicherungssystem integriert, umfassend eine Verschlusshülse, die zwischen dem Verschlusskopf und dem Verschlussträger eingebunden ist. In der bevorzugten Ausführung ist eine Schräge in der hinteren Stirnwand der Verschlusshülse eingebunden, die die Sicherheit erhöht.

Anhand eines Ausführungsbeispiels mit Zeichnung soll die Erfindung näher erläutert werden. Es zeigt:
- Fig. 1: in einer perspektivischen Darstellung einen Verschlussträger mit einem darin eingebundenen Verschluss in Schussrichtung,
- Fig. 2: eine seitliche Darstellung des Verschlussträgers mit dem Verschluss aus Fig. 1,
- Fig. 3: eine perspektivische Darstellung aus Fig. 1 mit Teilen einer Verriegelungsvorrichtung zum Verriegeln des Verschlusses,
- Fig. 4: eine Schnittdarstellung der Unterstellung des Verschlusses,
- Fig. 5: die Unterstellung aus Fig. 4 innerhalb der Waffe,
- Fig. 6: eine perspektivische Darstellung einer Hülse eines Sicherheitssystems,
- Fig. 7: eine Darstellung des Verschlussträgers mit dem Sicherungssystem in Schussrichtung.

In Fig. 1 dargestellt ist ein Verschlusssystem 1 und ein darin eingebundenes Sicherheitssystem 10 einer nicht weiter dargestellten Waffe mit einem Führungsteil 100 für das Verschlusssystem 1.

Das Verschlusssystem 1 umfasst einen Verschlussträger 2 sowie einen Verschlusskopf 3, die im Verschlussträger 2 getragen und durch diesen in eine vordere oder hintere Position geführt wird. In der vorderen Position wird der Verschlusskopf 3 über seine Verschlusskopfwarzen 3.1 mit einem Waffenrohr (nicht näher dargestellt) über eine Verriegelungshülse 11 verriegelt. In der hinteren Position wird dem Verschluss bzw. dem Verschlusskopf 3 eine neue Patrone (nicht näher dargestellt) vorgelegt. Dieser Ablauf ist in der DE 10 2009 056 735 A1 näher beschrieben, auf die hiermit Bezug genommen wird.

Des Weiteren umfasst das Verschlusssystem 1 einen Stößel 4, der bevorzugt seitlich am / im Verschlussträger 2 eingebunden bzw. in diesem befestigt ist. Dieser federbelastete Stößel 4 weist in Schussrichtung. Zudem ist ein Winkelhebel 5 eingebunden, der, wie noch ausgeführt wird, als Sperre für einen Bolzen 6 wirkt, der für das Verriegeln des Verschlusses bzw. des Verschlusskopfes 3 verantwortlich zeichnet. Eine Schlagbolzenfeder eines Schlagbolzens 7 ist mit 7.1 gekennzeichnet.

Fig. 2 zeigt das Verschlusssystem 1 in einer Seitendarstellung in Schussrichtung weisend.

Fig. 3 zeigt die wesentlichen Details einer waffenseitigen Verriegelungsvorrichtung 15. Diese weist in ihrer Verriegelungshülse 11 eine Durchführung 11.1 für den Verschlusskopf 3 auf. Die Durchführung 11.1. umfasst Verriegelungswarzen 11.2 (bevorzugt als Paar), die auf die Verschlusskopfwarzen 3.1 abgestimmt sind und über die die Verriegelung des Verschlusses in der Waffe erfolgt. Seitlich neben der Durchführung 11.1 ist eine Anschlagfläche 11.3 eingebunden, auf die der Stößel 4 auftrifft, wenn der Verschlussträger 2 den Verschlusskopf 3 in seine vordere Position überführt und durch die Durchführung 11.1 getrieben wird.

Fig. 4 und 5 zeigen in einer Schnittdarstellung den Winkelhebel 5 in Funktion sowie einer Steuerkurve 14 am Führungsteil 100. Der Winkelhebel 5 greift in Funktion in einer Ausnehmung 3.3 des Verschlusskopfes 3 von unten ein, während der Verschlussträger 2 und der Verschluss 3 in die Verriegelungsposition gebracht werden.

In Fig. 6 ist eine Verschlusshülse 20 als Sicherungssystem 10 dargestellt.

Die Fig. 7 zeigt das Verschluss- und Sicherheitssystem 1, 10 in Schussrichtung gesehen.

Der allgemeine Verriegelungsablauf ist wie folgt:
Der Verschlussträger 2 wird durch einen nicht weiter dargestellten Antrieb 30 (Fig. 1) in und entgegen der Schussrichtung linear und in einer vertikalen Ebene innerhalb der Waffe bewegt, der Verschluss bzw. der Verschlusskopf 3 in seine vordere und in seine hintere Position überführt (siehe DE 10 2010 051 047 A1, DE 10 2009 056 735 A1).

Um zu vermeiden, dass der Bolzen 6, der als Verriegelungsbolzen des Verschlusssystems 1 dient, aufgrund seiner Trägheit im Verschlussträger 2 bereits zu drehen beginnt, ohne dass der Verschlusskopf 3 sich nach vorne bewegen würde, ist der Winkelhebel 5 in das Verschluss- 1 und Sicherheitssystem 10 eingebunden. Der Winkelhebel 5 bildet die Sperre für den Bolzen 6, sodass dieser sich nicht eigenständig bewegen kann. Erreicht der Verschlussträger 2 den Bereich der Verriegelungshülse 11, wird der Winkelhebel 5 entlang der Steuerkurve 14 aus der Ausnehmung 3.3 und damit gegenüber dem Verschlusskopf 3 abgesenkt, sodass der Winkelhebel 5 den Verschlusskopf 3 zum Drehen / Verriegeln freigibt. Eine Feder 5.1 am Winkelhebel 5 unterstützt die Funktion des Winkelhebels 5.

Wenn der Verschlussträger 2 die Verriegelungshülse 11 erreicht hat, trifft der Stößel 4 mit seiner Spitze 4.5 auf die Anschlagfläche 11.3 der Verriegelungshülse 11 auf. Der Stößel 4 ist voreilend, sodass eine Vorstellfeder 4.2 am Ende 4.3 des Stößels 4 gespannt wird, bevor der Bund 3.2 des Verschlusses 3 an der Verriegelungshülse 11 anschlägt. Der Stößel 4 unterstellt den Schlagbolzen 7, wobei insbesondere das Ende 4.3 des Stößels 4 eine Schlagbolzen-Hauptfahne 7.2 des Schlagbolzens 7 unterstellt. Das Spannen der Vorstellfeder 4.2 erfolgt über einen geringen Weg (abhängig des Weges der Spitze 4.5). Der Stößel 4 selbst hat nun keine Möglichkeit mehr, weiter nach vorne geführt zu werden. Der Verschlussträger 2 läuft weiter, bis der Verschlusskopf 3 mit seinem Bund 3.2 die Durchführung 11.1 und dabei die Verriegelungswarzen 11.2 erreicht hat. Mit der Unterstellung der Schlagbolzen-Hauptfahne 7.2 durch den Stößel 4 wird die Schlagbolzenfeder 7.1 gespannt.
Bei der nachfolgenden Bewegung des Verschlussträgers 2 wird der Verriegelungsbolzen 6, der durch den Winkelhebel 5 freigegeben wurde, entlang seiner Verriegelungskurve im Verschlussträger 2 (oben) geführt. Mit dem Ablaufen der Verriegelungskurve durch den Verriegelungsbolzen 6 (D₁), erfolgt eine Drehung (D₂) des Verschlusskopfes 3 um ca. 30° und damit das Verriegeln des Verschlusses bzw. des Verschlusskopfes 3 in der Verriegelungshülse 11. Hierbei greifen die Verriegelungswarzen 11.2 sowie die Verschlusskopfwarzen 3.1 hinter- bzw. ineinander. Der Verschluss ist über den Verschlusskopf 3 ist in der Waffe verriegelt.
Mit dem Drehen des Verschlusskopfes 3 im Verschlussträger 2 verdreht sich auch die Schlagbolzen-Hauptfahne 7.2, sodass diese über eine Abzugskante 4.4 des Stößels 4 nach vorne ausweichen kann. Der Schlagbolzen 7 im Verschlusskopf 3 kann sich unter der Kraft der Schlagbolzenfeder 7.1 nach vorne bewegen, ein Schuss wird ausgelöst.
Das Ende 4.3 des Stößels 4 weist für die Schussauslösung ein Formgebung auf, die es der Schlagbolzen-Hauptfahne 7.2 ermöglicht, im regulärem Ablauf des Verriegelns des Verschlusses entlang der so genannten Abzugskante 4.4 am Stößel 4 nach vorne zu gleiten, wodurch der Schlagbolzen 7 freigegeben wird. Die Formgebung bildet die Steuerkurve für die Schlagbolzen-Hauptfahne 7.2.
Zur Vermeidung, dass der Schlagbolzen 7 ungewollt ausgelöst werden kann, beispielsweise weil der Stößel 4 in Zuführposition und damit beim Spannen der Schlagbolzenfeder 7.1 des Schlagbolzens 7 bricht, sieht das Sicherungssystem 10 eine Zwischenhülse 20, auch Verschlusshülse genannt, zwischen dem Verschlusskopf 3 und dem Verschlussträger 2 vor. Sollte der Stößel 4 brechen und damit die Unterstellung der Schlagbolzen-Hauptfahne 7.2 aufgehoben werden, kann diese maximal auf die Kante 22 der Verschlusshülse 20 aufschlagen, sodass der Schlagbolzen 7 selbst nicht für seinen gesamten Weg zur Schussauslösung freigegeben wird. Während der Verschlusskopf 3 in seinen Stillstandzeiten in der jeweiligen Position verbleibt, ist die drehfest eingebundene Verschlusshülse 20 (Fig. 7) ihrerseits in Bewegung (linear).

Das Entriegeln und Zurückfahren des Verschlusssystems 1 erfolgt entsprechend der einzelnen Verriegelungsschritte für das Verriegeln entgegengesetzt.

Damit das Ende 4.3 des Stößels 4 nach erfolgtem Schuss wieder hinter die Schlagbolzen-Hauptfahne 7.2 greifen kann, kann das Ende 4.3 des Stößels 4 abgesteuert werden, sodass die Schlagbolzenfahne 7.2 bei Entriegelung und Drehung des Verschlusskopfes 3 hinter das Ende 4.3 des Stößels 4 eingreifen kann, wenn der Verschlusskopf 3 über den Verschlussträger 2 in seine hintere Position überführt wird. In einer bevorzugten Ausgestaltung sind das Ende 4.3 als auch die Schlagbolzen-Hauptfahne 7.2 gabelförmig ausgeführt und greifen mit diesen ineinander.

Die Weiterführung der Erhöhung der Sicherheit kann eine Steigung bzw. Schräge 21 in der Kante 22 der Verschlusshülse 20 eingebunden werden. Die vordere (obere) Gerade 21.1 bilden dabei eine Sicherheitsposition und die hintere (tiefere) 21.2 eine Abschlagposition des Schlagbolzens 7. Bereits beim Entriegeln aber bevor der Verschluss 3 entriegelt ist, wird durch die Drehung des Verschlusses 3 aufgrund der Wirkungsweise des Verriegelungsbolzen 6, der nunmehr die Verriegelungskurve 2.1 in entgegengesetzter Richtung abfährt und den Verschlusskopf 3 entgegen der Drehung D₂ dreht, die Schlagbolzen-Hauptfahne 7.2 über die Schräge 21 in seine Sicherheitsposition überführt (Fig. 7). Sollten nunmehr der Stößel 4 brechen, kann der Schlagbolzen 7 nicht nach vorne ausbrechen. Die Verschlusshülse 20 hält den Schlagbolzen 7 an der oberen Gerade 21.1 der Schräge 21 fest.

## Patentansprüche

1. Verschlusssystem (1) für eine Waffe, umfassend zumindest eine waffenseitige Verriegelungshülse (11) eines Waffenrohres, ein Führungsteil (100) für das Verschlusssystem (1) mit einem Verschlussträger (2) sowie einem vom Verschlussträger (2) getragenen Verschlusskopf (3) und einem darin befindlichen Schlagbolzen (7) der über eine Schlagbolzenfeder (7.1) verfügt, wobei der Verschlussträger (2) zum Transport des Verschlusskopfes (3) dient und mit einer Antriebseinrichtung (30) funktional verbunden ist, wobei ein Stößel (4) zum Spannen der Schlagbolzenfeder (7.1) am oder im Verschlussträger (2) eingebunden ist, wobei der Stößel (4) in Schussrichtung vorlaufend ist und wobei der Stößel (4) den Schlagbolzen (7) an seiner Schlagbolzen-Hauptfahne (7.2) zum Spannen der Schlagbolzenfeder (7.1) endseitig unterstellt ist, **dadurch gekennzeichnet, dass** der Stößel (4) gegen eine waffenseitige Verriegelungshülse (11) eines Waffenrohres anschlägt wenn der Verschlussträger (2) sich zur Verriegelung des Verschlusssystems (1) in die Richtung der Verriegelungshülse (11) bewegt und der Stößel (4) durch das Weiterbewegen des Verschlussträgers (2) den Schlagbolzen (7) spannt.

2. Verschlusssystem (1) nach Anspruch 1, **dadurch gekennzeichnet, dass** der Stößel (4) federbelastet ist.

3. Verschlusssystem (1) nach Anspruch 1 oder 2, **dadurch gekennzeichnet, dass** ein Ende (4.3) des Stößels (4) eine Abzugskante (4.4) aufweist, die es der Schlagbolzen-Hauptfahne (7.2) ermöglicht, zur Schussauslösung entlang der Abzugskante (4.4) nach vorne zu gleiten.

4. Verschlusssystem (1) nach Anspruch 3, **dadurch gekennzeichnet, dass** die Formgebung des Endes (4.3) des Stößels (4) die Steuerkurve für die Schlagbolzen-Hauptfahne (7.2) bildet.

5. Verschlusssystem (1) nach einem der Ansprüche 1 bis 4, **dadurch gekennzeichnet, dass** ein Winkelhebel (5) eingebunden ist, der als Sperre für einen Verriegelungsbolzen (6) wirkt, welcher für das Verriegeln und Entriegeln des Verschlusskopfes (3) verantwortlich zeichnet.

6. Verschlusssystem (1) nach Anspruch 5, **dadurch gekennzeichnet, dass** der Winkelhebel (5) zum Sperren des Verriegelungsbolzens (6) in eine Ausnehmung (3.3) des Verschlusskopfes (3) von unten, entlang einer Steuerkurve (14) an dem Führungsteil (100) in der Waffe geführt wird und zum Verriegeln des Verschlusskopfes (3.1) der Winkelhebel (5) entlang dieser Steuerkurve (14) aus der Ausnehmung (3.3) herausgenommen wird.

7. Verschlusssystem (1) nach einem der Ansprüche 1 bis 6, **gekennzeichnet durch** eine Verschlusshülse (20), die zwischen dem Verschlusskopf (3) und dem Verschlussträger (2) eingebunden ist.

8. Verschlusssystem (1) nach Anspruch 7, **dadurch gekennzeichnet, dass** eine Schräge (21) in der hinteren Stirnwand (22) der Verschlusshülse (20) eingebunden ist.

9. Verschlusssystem (1) nach Anspruch 8, **dadurch gekennzeichnet, dass** eine vordere Gerade (21.1) der Schräge (21) eine Sicherheitsposition und eine hintere Gerade (21.2) der Schräge (21) eine Abschlagposition des Schlagbolzens (7) bilden.

10. Waffe, **gekennzeichnet durch** einem Verschlusssystem (1) nach einem der Ansprüche 1 bis 9.

11. Waffe nach Anspruch 11, **dadurch gekennzeichnet, dass** die Waffe eine fremd angetriebene Waffe ist

## Claims

1. Breech system (1) for a weapon, comprising at least one weapon-mounted locking sleeve (11) of a barrel, and also comprising a guide part (100) for the breech system (1), having a breech support (2) and a breech head (3), which is carried by the breech support (2), and a firing pin (7), which is located in the breech head and has a spring (7.1), wherein the breech support (2) serves for transporting the breech head (3) and is functionally connected to a drive device (30), wherein a tappet (4) for tensioning the firing-pin spring (7.1) is incorporated on or in the breech support (2), wherein the tappet (4) leads in the firing direction, and wherein the tappet (4) has its end positioned beneath the firing pin (7), on the main lug (7.2) of the latter, for the purpose of tensioning the firing-pin spring (7.1), **characterized in that** the tappet (4) strikes against a weapon-mounted locking sleeve (11) of a barrel when the breech support (2) moves in the direction of the locking sleeve (11) in order to lock the breech system (1), and the tappet (4) tensions the firing pin (7) as a result of the onward movement of the breech support (2).

2. Breech system (1) according to Claim 1, **characterized in that** the tappet (4) is spring-loaded.

3. Breech system (1) according to Claim 1 or 2, **characterized in that** one end (4.3) of the tappet (4) has a trigger edge (4.4), which makes it possible for the main lug (7.2) of the firing pin to slide forwards along the trigger edge (4.4) in order for firing to be initiated.

4. Breech system (1) according to Claim 3, **characterized in that** the shaping of the end (4.3) of the tappet (4) forms the control curve for the main lug (7.2) of the firing pin.

5. Breech system (1) according to one of Claims 1 to 4, **characterized by** the incorporation of an angle lever (5), which acts as an arresting means for a locking pin (6) which is responsible for the locking and unlocking of the breech head (3).

6. Breech system (1) according to Claim 5, **characterized in that**, for the purpose of arresting the locking pin (6), the angle lever (5) is guided from beneath, along a control curve (14) on the guide part (100) of the weapon, into a recess (3.3) of the breech head (3) and, for the purpose of locking the breech head (3.1), the angle lever (5) is removed from the recess (3.3) along said control curve (14).

7. Breech system (1) according to one of Claims 1 to 6, **characterized by** a breech sleeve (20) which is incorporated between the breech head (3) and the breech support (2).

8. Breech system (1) according to Claim 7, **characterized in that** a slope (21) is incorporated in the rear end wall (22) of the breech sleeve (20).

9. Breech system (1) according to Claim 8, **characterized in that** a front straight line (21.1) of the slope (21) forms a safety position, and a rear straight line (21.2) of the slope (21) forms a striking position, of the firing pin (7).

10. Weapon, **characterized by** a breech system (1) according to one of Claims 1 to 9.

11. Weapon according to Claim 11, **characterized in that** the weapon is an externally driven weapon.

## Revendications

1. Système de culasse (1) pour une arme, comprenant au moins une douille de verrouillage côté arme (11) d'un tube de canon, une partie de guidage (100) pour le système de culasse (1) avec un support de culasse (2) ainsi qu'avec une tête de culasse (3) portée par le support de culasse (2) et un percuteur (7) se trouvant dans celle-ci, qui est muni d'un ressort de percuteur (7.1), dans lequel le support de culasse (2) sert pour le transport de la tête de culasse (3) et est relié fonctionnellement à un dispositif d'entraînement (30), dans lequel un poussoir (4) pour tendre le ressort de percuteur (7.1) est incorporé sur ou dans le support de culasse (2), dans lequel le poussoir (4) avance dans la direction de tir et dans lequel le poussoir (4) agit en extrémité sur le percuteur (7) à son bout principal de percuteur (7.2) pour tendre le ressort de percuteur (7.1), **caractérisé en ce que** le poussoir (4) bute contre une douille de verrouillage côté arme (11) d'un tube de canon, lorsque le support de culasse (2) se déplace pour le verrouillage du système de culasse (1) en direction de la douille de verrouillage (11) et que le poussoir (4) serre le percuteur (7) par le mouvement supplémentaire du support de culasse (2).

2. Système de culasse (1) selon la revendication 1, **caractérisé en ce que** le poussoir (4) est muni d'un ressort.

3. Système de culasse selon la revendication 1 ou 2, **caractérisé en ce qu'**une extrémité (4.3) du poussoir (4) présente une arête de détente (4.4), qui permet au bout principal du percuteur (7.2) de glisser vers l'avant le long de l'arête de détente (4.4) pour le déclenchement du tir.

4. Système de culasse (1) selon la revendication 3, **caractérisé en ce que** la forme de l'extrémité (4.3) du poussoir (4) forme la came de commande pour le bout principal du percuteur (7.2).

5. Système de culasse (1) selon l'une quelconque des revendications 1 à 4, **caractérisé en ce qu'**un levier coudé (5) est incorporé et agit comme blocage pour un boulon de verrouillage (6), qui est responsable du verrouillage et du déverrouillage de la tête de culasse (3) .

6. Système de culasse (1) selon la revendication 5, **caractérisé en ce que** le levier coudé (5) est guidé par le bas, le long d'une came de commande (14) sur la partie de guidage (100) dans l'arme, pour bloquer le boulon de verrouillage (6) dans un évidement (3.3) de la tête de culasse (3) et le levier coudé (5) est retiré hors de l'évidement (3.3) le long de cette came de commande (14) pour le verrouillage de la tête de culasse (3.1).

7. Système de culasse (1) selon l'une quelconque des revendications 1 à 6, **caractérisé par** une douille de culasse (20), qui est incorporée entre la tête de culasse (3) et le support de culasse (2).

8. Système de culasse (1) selon la revendication 7, **caractérisé en ce qu'**une rampe (21) est incorporée dans la paroi frontale arrière (22) de la douille de culasse (20) .

9. Système de culasse (1) selon la revendication 8, **caractérisé en ce qu'**une droite avant (21.1) de la rampe (21) forme une position de sécurité et une droite arrière (21.2) de la rampe (21) forme une position de libération du percuteur (7) .

10. Arme, **caractérisée par** un système de culasse (1) selon l'une quelconque des revendications 1 à 9.

11. Arme selon la revendication 10, **caractérisée en ce que** l'arme est une arme à entraînement extérieur.
